# EUROPÄISCHE PATENTANMELDUNG

(11) **EP 2 733 790 A1**
(43) Veröffentlichungstag der Anmeldung: **21.05.2014**
(21) Anmeldenummer: 12193380.8
(22) Anmeldetag: 20.11.2012
(51) Int. Cl.: H01R 9/24

(54) **Elektroinstallationsgerät mit tangential angeordneten Leitungsanschlüssen**

(71) Anmelder: GIRA GIERSIEPEN GmbH & Co. KG, 42477 Radevormwald (DE)
(72) Erfinder: Foglia, Alexander, 42781 Haan (DE)
(74) Vertreter: Patentanwälte Dr. Solf & Zapf

(57) **Zusammenfassung**

Die vorliegende Erfindung betrifft ein Elektroinstallationsgerät (1) für die Haus und Gebäudesystemtechnik zum Einbau in eine Montageöffnung insbesondere einer Unterputzdose, umfassend ein im montierten Zustand in die Montageöffnung ragendes Anschlussgehäuse (3) mit mehreren an seiner Außenwand angeordneten Einstecköffnungen (7) und mit in den Einstecköffnungen (7) angeordneten Leitungsanschlüssen. Die Einsteckrichtung der Leitungsanschlüsse verläuft parallel zu Mittelachsen der Einstecköffnungen (7) in das Anschlussgehäuse (3). Das Anschlussgehäuse (3) weist eine parallel zur Montagerichtung verlaufende Mittelachse (X-X') auf. Mehrere Einstecköffnungen (7) sind an der Außenwand in einer um die Mittelachse (X-X') verlaufenden Umlaufrichtung hintereinander angeordnet. Die Einstecköffnungen (7) sind derart ausgerichtet, dass die in der Einsteckrichtung verlaufenden Mittelachsen der Einstecköffnungen (7) jeweils tangential zu einem um die Mittelachse (X-X') zentrischen Kreis verlaufen. Die Einstecköffnungen (7) sind jeweils gleichsinnig in Richtung der Umlaufrichtung geöffnet.

## Beschreibung

Die Erfindung betrifft ein Elektroinstallationsgerät für die Haus- und Gebäudesystemtechnik zum Einbau in eine Montageöffnung insbesondere einer Unterputzdose, umfassend ein im montierten Zustand in die Montageöffnung ragendes Anschlussgehäuse mit mehreren an seiner Außenwand angeordneten Einstecköffnungen und mit in den Einstecköffnungen angeordneten Leitungsanschlüssen, wobei die Einsteckrichtung der Leitungsanschlüsse parallel zu Mittelachsen der Einstecköffnungen in das Anschlussgehäuse verläuft, wobei das Anschlussgehäuse eine parallel zur Montagerichtung verlaufende Mittelachse aufweist.

Derartige Elektroinstallationsgeräte sind in vielfacher Ausführung, insbesondere als Steckdoseneinsätze oder Schaltereinsätze für Unterputzdosen bekannt, wobei die Anschlussgehäuse eine in Richtung der Montageöffnung weisende und zur Mittelachse des Anschlussgehäuses senkrecht verlaufende Stirnwand aufweisen. Bei der Montage des Elektroinstallationsgerätes werden in der Montageöffnung befindliche Anschlussleitungen jeweils in Einsteckrichtung in die Einstecköffnung und in in den Einstecköffnungen befindlichen Leitungsanschlüssen eingesteckt und über Befestigungsmittel in dem Leitungsanschluss gehalten. Die Anschlussleitungen weisen eine gewisse Überlänge auf, so dass sie aus der Montageöffnung mit einem Anschlussende herausragen. Die Anschlussleitungen werden an den Leitungsanschlüssen des Elektroinstallationsgerätes vor der Einführung des Elektroinstallationsgerätes in die Montageöffnung angeschlossen.

Bei bekannten Ausführungsformen eines Elektroinstallationsgerätes verlaufen die Einstecköffnungen und die Leitungsanschlüsse parallel zur Mittelachse. Alle Leitungsanschlüsse weisen dabei die gleiche Einsteckrichtung auf, so dass die Anschlussleitungen in der Montageöffnung ebenfalls parallel zueinander verlaufen. Bei der Einführung des Elektroinstallationsgerätes in die Montageöffnung wird das Elektroinstallationsgerät mit dem Anschlussgehäuse in die Montageöffnung gegen die Anschlussleitungen gedrückt, wobei die Anschlussleitungen ebenfalls in die Montageöffnung gedrückt werden. Da der Raum in der Montageöffnung begrenzt ist, werden die Kabel dabei gestaucht, wobei diese sich insbesondere in Abhängigkeit des Kabelverlaufs in der Montageöffnung und des Kabelverlaufs der einzelnen Anschlussleitungen zueinander sowie der Kabeldicke übereinander und ineinander verwinden und verwickeln. Dabei entsteht ein zufälliger, unregelmäßiger Kabelwickel in der Montageöffnung, der viel Platz in der Montageöffnung benötigt und die Montage erschwert. Zudem werden die Anschlussleitungen häufig stark geknickt, so dass sie beschädigt werden können. Des Weiteren können durch den unregelmäßigen Kabelwickel starke Zugkräfte auf einzelne Anschlussleitungen wirken, so dass die Gefahr eines ungewollten Herausziehens einer Anschlussleitung aus einem Leitungsanschluss während der Montage hoch ist.

Der Erfindung liegt die Aufgabe zugrunde ein Elektroinstallationsgerät zu schaffen, dessen Montage in einer Montageöffnung vereinfacht wird, wobei Gefahren der Beschädigung der Anschlussleitungen und das Risiko eines Lösens einer Anschlussleitung aus einem Leitungsanschluss bei der Montage vermindert werden.

Die Aufgabe wird dadurch gelöst, dass mehrere Einstecköffnungen an der Außenwand in einer um die Mittelachse verlaufenden Umlaufrichtung hintereinander angeordnet sind, und die Einstecköffnungen derart ausgerichtet sind, dass die in der Einsteckrichtung verlaufenden Mittelachsen der Einstecköffnungen jeweils tangential zu einem um die Mittelachse zentrischen Kreis verlaufen, wobei die Einstecköffnungen jeweils gleichsinnig in Richtung der Umlaufrichtung geöffnet sind.

Dies hat den Vorteil, dass die Anschlussleitungen durch eine drehende Einführbewegung des Elektroinstallationsgerätes in die Montageöffnung bei der Montage gezielt geführt und in einen geordneten spiralförmigen Kabelwickel in der Montageöffnung gewickelt werden können. Dadurch werden die Kabel nicht geknickt und vor Beschädigungen geschützt. Durch das geordnete und gleichmäßige Aufwickeln der Anschlussleitungen werden die Zugkräfte gleichmäßig auf die einzelnen Anschlussleitungen verteilt, so dass das Risiko eines Lösens einer Anschlussleitung aus dem Leitungsanschluss reduziert wird.

Weitere Einzelheiten, Merkmale und vorteilhafte Weiterbildungen der Erfindung ergeben sich aus den im Folgenden beschriebenen und in den Zeichnungen dargestellten Ausführungsbeispielen sowie aus den Unteransprüchen. Es zeigen:
- Fig. 1: eine seitliche Ansicht einer dreidimensionalen Darstellung eines erfindungsgemäßen Elektroinstallationsgerätes mit eingesteckten Leitungen,
- Fig. 2: einen Querschnitt A-A der dreidimensionalen Darstellung eines erfindungsgemäßen Elektroinstallationsgerätes gemäß Fig.1,
- Fig. 3: eine seitliche Ansicht einer dreidimensionalen Darstellung mit einem Längsschnitt B-B eines erfindungsgemäßen Elektroinstallationsgerätes gemäß Fig. 1 und Fig. 2.

In den verschiedenen Figuren der Zeichnung sind gleiche Teile stets mit denselben Bezugszeichen versehen.

Zu der anschließenden Beschreibung wird ausdrücklich betont, dass die Erfindung nicht auf die Ausführungsbeispiele und dabei nicht auf alle oder mehrere Merkmale von beschriebenen Merkmalskombinationen beschränkt ist, vielmehr kann jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels sowie auch unabhängig von den Merkmalskombinationen und Rückbeziehungen der Ansprüche eine erfinderische Bedeutung haben.

Fig.1, Fig. 2 und Fig. 3 zeigen ein Elektroinstallationsgerät 1 für die Haus- und Gebäudesystemtechnik zum Einbau in eine nicht dargestellte Montageöffnung insbesondere einer Unterputzdose oder Aufputzdose. Beispiele für derartige Elektroinstallationsgeräte 1 sind Steckdosen, Schalter, Sensoren, Wohnungsstationen für die Türkommunikation oder sonstige in einem Gebäude installierte elektrische Geräte. Das Elektroinstallationsgerät 1 umfasst ein im montierten Zustand in die Montageöffnung ragendes Anschlussgehäuse 3 mit mehreren an seiner Außenwand angeordneten Einstecköffnungen 7 und mit in den Einstecköffnungen 7 angeordneten Leitungsanschlüssen. Jede Einstecköffnung 7 bildet dabei einen sich in das Anschlussgehäuse 3 erstreckenden Aufnahmeraum, in dem jeweils mindestens ein Leitungsanschluss angeordnet ist. Die Einsteckrichtung der Leitungsanschlüsse verläuft parallel zu den Mittelachsen der jeweiligen Einstecköffnung 7 in das Anschlussgehäuse 3 hinein. Die Leitungsanschlüsse dienen zum Anschluss mehrerer Leitungen 2 an das Elektroinstallationsgerät 1. Die Leitungsanschlüsse sind insbesondere als Anschlussklemmen ausgebildet. In der dargestellten Ausführungsform sind die Einstecköffnungen 7 am Umfang des Anschlussgehäuses 3 symmetrisch verteilt angeordnet. Alternativ können die Einstecköffnungen 7 auch am Umfang des Anschlussgehäuses 3 asymmetrisch verteilt angeordnet sein.

Das Anschlussgehäuse 3 weist eine parallel zur Montagerichtung verlaufende Mittelachse X-X' auf. Mehrere Einstecköffnungen 7 sind an der Außenwand des Anschlussgehäuses 3 in einer um die Mittelachse X-X' verlaufenden Umlaufrichtung U hintereinander angeordnet. Dabei sind die Einstecköffnungen 7 derart ausgerichtet, dass die in der Einsteckrichtung verlaufenden Mittelachsen der Einstecköffnungen 7 tangential zu einem um die Mittelachse X-X' zentrischen Kreis verlaufen, wobei die Einstecköffnungen 7 jeweils gleichsinnig in Richtung der Umlaufrichtung U geöffnet sind. Insbesondere sind die Mittelpunkte der Mittelachsen der Einstecköffnungen 7 in einer zur Mittelachse X-X' senkrechten Ebene angeordnet.

In der dargestellten Ausführungsform sind acht Einstecköffnungen 7 am Umfang des Anschlussgehäuses 3 verteilt angeordnet, wobei die Anzahl prinzipiell beliebig ist und je nach Ausführungsform von der jeweiligen Funktion des Elektroinstallationsgerätes 1 und den Abmessungen des Anschlussgehäuses 3 und den Leitungsanschlüssen abhängt.

Bei der gezeigten vorteilhaften Ausführungsform sind die Einstecköffnungen 7 derart ausgerichtet, dass die Mittelachsen zweier in Umlaufrichtung U nebeneinander angeordneten Einstecköffnungen 7 in einer senkrecht zur Mittelachse X-X' verlaufenden Ebene einen spitzen Winkel α, insbesondere von 30 ° bis 60 °, vorzugsweise 45 ° einschließen. Dies ermöglicht eine zu dem Anschlussgehäuse 3 tangentiale Einsteckrichtung der Leitungen 2, so dass die geordnete spiralförmige Wicklung der Leitungen 2 besonders einfach ermöglicht wird.

Des Weiteren sind in der gezeigten vorteilhaften Ausführungsform die Einstecköffnungen 7 derart ausgerichtet, dass die Mittelachsen der Einstecköffnungen 7 mit einer zur Mittelachse X-X' senkrecht verlaufenden Ebene einen spitzen Winkel β, insbesondere von 15 ° bis 60 °, vorzugsweise 30 ° einschließen. Dies ermöglicht eine zu der Mittelachse X-X' schräg verlaufende Einsteckrichtung der Leitungen 2, so dass die geordnete spiralförmige Wicklung der Leitungen 2 verbessert und an die Stirnseite des Anschlussgehäuses 3 geführt wird.

Insbesondere ist dieser Winkel β in der gezeigten Ausführungsform für alle Einstecköffnungen 7 jeweils gleich groß. Alternativ könnte dieser Winkel β auch zwischen den Einstecköffnungen 7 variieren, insbesondere so, dass zwei oder mehrere Gruppen von Einstecköffnungen 7 über den Umfang des Anschlussgehäuses 3 verteilt mit einem unterschiedlichen Winkel β an dem Anschlussgehäuse 3 angeordnet sind. Dies würde es ermöglichen, dass sich die Leitungen 2 in mehreren geordneten verschachtelten Spiralwicklungen aufwickeln.

In der dargestellten Ausführungsform sind vorteilhafterweise zwei Leitungsanschlüsse in einer Einstecköffnung 7 angeordnet, wobei die Leitungsanschlüsse in Richtung der Mittelachse X-X' hintereinander in der Einstecköffnung 7 angeordnet sind. Dabei ist die Anzahl der Leitungsanschlüsse pro Einstecköffnung 7 prinzipiell beliebig und je nach Ausführungsform von der jeweiligen Funktion des Elektroinstallationsgerätes 1 und den Abmessungen des Anschlussgehäuses 3 und den Leitungsanschlüssen abhängig. Dies ermöglicht eine besonders dichte und platzsparende Anordnung von Leitungsanschlüssen.

Dabei ist es besonders vorteilhaft, wenn wie gezeigt die Einstecköffnungen 7 derart ausgebildet sind und die Leitungsanschlüsse derart angeordnet sind, dass die Mittelachsen der in einer Einstecköffnung 7 hintereinander angeordneten Leitungsanschlüsse auf einer gemeinsamen Ebene liegen, wobei die Ebene in einem spitzen Winkel γ zur Mittelachse X-X', insbesondere von 15 ° bis 30 °, vorzugsweise 20 ° verläuft. Dies hat den Vorteil, dass zwischen den in den Leitungsanschlüssen in Richtung der Mittelachse X-X' hintereinander eingesteckten Leitungen 2 ein Versatz entsteht, der das geordnete spiralförmige Aufwickeln der Leitungen erleichtert und mehrere verschachtelte Spiralen ermöglicht. Die Leitungsanschlüsse mit deren Einstecköffnungen 7 befinden sich insbesondere in um einen Zentralabschnitt 8 des Anschlussgehäuses 3 umfangsgemäß ausgebildeten Gehäuseansätzen 9, wobei der Zentralabschnitt 8 z. B. kreisförmig oder polygonförmig ausgebildet sein kann.

Die Erfindung ist nicht auf die dargestellten und beschriebenen Ausführungsbeispiele beschränkt, sondern umfasst auch alle im Sinne der Erfindung gleichwirkenden Ausführungen. Es wird ausdrücklich betont, dass die Ausführungsbeispiele nicht auf alle Merkmale in Kombination beschränkt sind, vielmehr kann jedes einzelne Teilmerkmal auch losgelöst von allen anderen Teilmerkmalen für sich eine erfinderische Bedeutung haben. Ferner ist die Erfindung bislang auch noch nicht auf die im Anspruch 1 definierte Merkmalskombination beschränkt, sondern kann auch durch jede beliebige andere Kombination von bestimmten Merkmalen aller insgesamt offenbarten Einzelmerkmalen definiert sein. Dies bedeutet, dass grundsätzlich praktisch jedes Einzelmerkmal des Anspruchs 1 weggelassen bzw. durch mindestens ein an anderer Stelle der Anmeldung offenbartes Einzelmerkmal ersetzt werden kann. Insofern ist der Anspruch 1 lediglich als ein erster Formulierungsversuch für eine Erfindung zu verstehen.

## Patentansprüche

1. Elektroinstallationsgerät (1) für die Haus- und Gebäudesystemtechnik zum Einbau in eine Montageöffnung insbesondere einer Unterputzdose, umfassend ein im montierten Zustand in die Montageöffnung ragendes Anschlussgehäuse (3) mit mehreren an seiner Außenwand angeordneten Einstecköffnungen (7) und mit in den Einstecköffnungen (7) angeordneten Leitungsanschlüssen, wobei die Einsteckrichtung der Leitungsanschlüsse parallel zu Mittelachsen der Einstecköffnungen (7) in das Anschlussgehäuse (3) verläuft, wobei das Anschlussgehäuse (3) eine parallel zur Montagerichtung verlaufende Mittelachse (X-X') aufweist,
**dadurch gekennzeichnet, dass**
mehrere Einstecköffnungen (7) an der Außenwand in einer um die Mittelachse (X-X') verlaufenden Umlaufrichtung (U) hintereinander angeordnet sind, und die Einstecköffnungen (7) derart ausgerichtet sind, dass die in der Einsteckrichtung verlaufenden Mittelachsen der Einstecköffnungen (7) jeweils tangential zu einem um die Mittelachse (X-X') zentrischen Kreis verlaufen, wobei die Einstecköffnungen (7) jeweils gleichsinnig in Richtung der Umlaufrichtung (U) geöffnet sind.

2. Elektroinstallationsgerät (1) nach Anspruch 1,
**dadurch gekennzeichnet, dass**
die Einstecköffnungen (7) derart ausgerichtet sind, dass die Mittelachsen zweier in Umlaufrichtung (U) nebeneinander angeordneter Einstecköffnungen (7) in einer senkrecht zur Mittelachse (X-X') verlaufenden Ebene einen spitzen Winkel (α), insbesondere von 30 ° bis 60 °, vorzugsweise 45 ° einschließen.

3. Elektroinstallationsgerät (1) nach Anspruch 1 oder 2,
**dadurch gekennzeichnet, dass**
die Einstecköffnungen (7) derart ausgerichtet sind, dass die Mittelachsen der Einstecköffnungen (7) mit einer zur Mittelachse (X-X') senkrecht verlaufenden Ebene einen spitzen Winkel (β), insbesondere von 15 ° bis 60 °, vorzugsweise 30 ° einschließen.

4. Elektroinstallationsgerät (1) nach einem der Ansprüche 1 bis 3,
**dadurch gekennzeichnet, dass**
mehrere Leitungsanschlüsse in einer Einstecköffnung (7) angeordnet sind, wobei die Leitungsanschlüsse in Richtung der Mittelachse (X-X') hintereinander angeordnet sind.

5. Elektroinstallationsgerät (1) nach Anspruch 4,
**dadurch gekennzeichnet, dass**
die Einstecköffnungen (7) derart ausgebildet sind und die Leitungsanschlüsse derart angeordnet sind, dass die Mittelachsen der in einer Einstecköffnung (7) hintereinander angeordneten Leitungsanschlüsse auf einer gemeinsamen Ebene liegen, wobei die Ebene in einem spitzen Winkel (γ) zur Mittelachse (X-X'), insbesondere von 15 ° bis 30 °, vorzugsweise 20 ° verläuft.

6. Elektroinstallationsgerät (1) nach einem der Ansprüche 1 bis 5,
**dadurch gekennzeichnet, dass**
die Mittelpunkte der Mittelachsen der Einstecköffnungen (7) in einer zur Mittelachse (X-X') senkrechten Ebene angeordnet sind.
